# FASCICULE DE BREVET EUROPEEN

(11) **EP 1 724 538 B1**
(45) Date de publication et mention de la délivrance du brevet: **08.01.2014**
(21) Numéro de dépôt: 06356058.5
(22) Date de dépôt: 22.05.2006
(51) Int. Cl.: F25D 3/12

(54) **Système logistique pour le transport de produits frais ou surgelés**
Logistiksystem für den Transport von frischen oder gefrorenen Produkten
Logistic system for the transportation of fresh or frozen products

(30) Priorité: 20.05.2005 FR 0505102
(43) Date de publication de la demande: 22.11.2006
(73) Titulaire: Olivo, 42230 Roche la Molière (FR)
(72) Inventeur: Olivo, Pierre, 42240 Caloire (FR)
(74) Mandataire: Perrier, Jean-Pierre

(56) Documents cités:
- EP-A- 0 823 600
- EP-A- 0 942 244
- EP-A- 0 990 836
- EP-A- 1 291 594
- DE-A1- 19 808 267
- FR-A- 673 604
- FR-A- 2 839 774
- US-A- 1 883 940
- US-A- 1 965 205
- US-A- 4 299 429
- US-B1- 6 220 051

## Description

La présente invention concerne un système logistique destiné à assurer le transport de produits à une température constante ou sensiblement constante.

Dans le domaine de la logistique de produits qui doivent être maintenus à température contrôlée, on peut avoir recours à des conteneurs isothermes. Les produits en question peuvent être, par exemple, des produits alimentaires ou des produits médicaux.

Ces conteneurs sont habituellement constitués de parois isolantes et peuvent intégrer un réservoir cryogénique. Par réservoir cryogénique, on entend un réservoir qui est placé à l'intérieur du conteneur et qui peut recevoir un réfrigérant tel que du dioxyde de carbone en phase solide. Ce réfrigérant, qui se sublime, permet de maintenir une température dirigée à l'intérieur du conteneur et compenser les inévitables pertes qui se produisent à travers les parois isolantes de conteneur et à travers les joints d'étanchéité de la porte.

Le réfrigérant est injecté dans le compartiment cryogénique par un pistolet d'injection qui est relié à une installation de fourniture de réfrigérant (généralement dioxyde de carbone en phase liquide).

Un conteneur de ce type est par exemple décrit dans le document EP-A-823 600.

On connaît également par le document FR-A-2 839 774 qui montre un conteneur isotherme possédant une porte incluant un réservoir cryogénique dont le remplissage se fait en ouvrant la porte.

Le document EP-A-990 836 montre un caisson permettant de remplir des enveloppes de réfrigérant.

Le document EP-A-1 291 594 montre un dispositif d'alimentation en réfrigérant d'un conteneur dont l'ouverture de la porte permet d'accéder à un réservoir cryogénique.

Le document DE 198 08 267 montre un dispositif de même type que celui montré par le document précédent c'est-à-dire présentant un conteneur dont l'ouverture de la porte permet de remplir un réservoir cryogénique.

Ces conteneurs sont globalement satisfaisants et trouvent une application dans la logistique de produits alimentaires dits produits frais qui doivent être maintenus à une température de l'ordre de 0 à 4° C entre un entrepôt et un lieu de vente. Ces conteneurs peuvent également être utilisés pour le transport de produits surgelés.

Schématiquement, la logistique de produits frais ou surgelés peut se présenter de la manière suivante. En fonction des besoins en produits d'un lieu de vente, une commande est passée à un entrepôt. Selon les termes de la commande, un opérateur charge dans un conteneur les produits figurant dans la commande, injecte dans le réservoir cryogénique un réfrigérant, puis referme la porte du conteneur et verrouille celle-ci.

La quantité de réfrigérant peut être dosée en fonction du trajet qui sépare l'entrepôt du lieu de destination du conteneur ; bien entendu, la capacité du réservoir cryogénique est fixe et limitée puisque le réservoir cryogénique empiète sur le volume intérieur du conteneur.

En d'autres termes, la capacité du réservoir cryogénique est un facteur limitant l'autonomie du conteneur. Dans la pratique, l'autonomie du conteneur c'est-à-dire l'aptitude du conteneur à assurer un transport sous température contrôlée, et sans rechargement de réfrigérant, peut être de l'ordre de 18 à 22 heures.

Or, dans certains cas, cette durée peut se révéler insuffisante avec, comme conséquence, une possible rupture de la chaîne du froid, ce qui est tout à fait néfaste pour l'état sanitaire des produits.

Il est, certes, possible d'ouvrir le conteneur pour recharger du réfrigérant et, ainsi, prolonger la durée de réfrigération du conteneur. Toutefois, l'ouverture du conteneur postérieurement à son remplissage initial en produits n'est pas souhaitable : la multiplicité des accès au compartiment intérieur du conteneur par des opérateurs différents ne permet pas toujours de garantir l'intégrité du chargement. Dans le cas où certains produits seraient manquants sur le lieu de livraison final, il n'est plus possible d'établir les responsabilités de chacun des opérateurs.

Il apparaît, donc, que des améliorations sont souhaitables dans le domaine des conteneurs isothermes.

Un but de l'invention est donc de proposer un système logistique de transport qui puisse être charger ou recharger en réfrigérant tout en interdisant tout accès au chargement et qui, en outre, limite le rejet dans l'atmosphère du réfrigérant gazeux lors du chargement en réfrigérant.

L'invention a essentiellement pour objet un système logistique de transport d'un chargement sous température dirigée selon la revendication 1 et les revendications dépendantes.

La base de l'invention est de proposer un conteneur qui présente une fenêtre dont la fonction est uniquement d'autoriser un accès au réservoir cryogénique pour permettre à un dispositif d'injection et d'extraction d'effectuer le chargement ou le rechargement en réfrigérant tout en conservant fermée la porte qui donne accès au compartiment de transport. L'opération de chargement ou de rechargement en réfrigérant avec simultanément extraction des gaz provenant se fait au travers d'une fenêtre dédiée à cette opération. Pour cela, le dispositif d'injection et d'extraction présente des dispositions tout à fait remarquables comprenant notamment la présence d'un manchon d'extraction qui ceinture une ou plusieurs cannes d'injection. Le fait de disposer d'un système logistique selon l'invention permet de revoir très sensiblement la logistique des produits à température contrôlée.

En effet, on peut envisager de mettre en oeuvre un conteneur de la manière suivante :
i. dans un lieu de stockage maintenu à basse température de type chambre froide, un conteneur est chargé en produits puis la porte de ce dernier est fermée ; compte tenu du fait que les produits ont été placés dans le conteneur isotherme alors qu'ils sont à leur température de transport, le conteneur présente une autonomie de deux à trois heures sans injection de réfrigérant et sans risque de rupture de la chaîne du froid,
ii. les conteneurs, dont la porte a éventuellement été scellée, peuvent être mis en attente de chargement en réfrigérant,
iii. un réfrigérant peut ensuite être injecté dans le conteneur par sa fenêtre dédiée sans que sa porte ne soit ouverte et sans que des gaz de réfrigérant ne s'échappent dans l'atmosphère.

On voit ainsi que le système selon l'invention permet de dissocier les opérations de chargement du conteneur et d'injection du réfrigérant qui auparavant étaient réalisées de manière simultanée du fait de la structure même des conteneurs selon l'art antérieur.

Le système selon l'invention autorise donc une nouvelle organisation logistique et permet, notamment, de mieux gérer le poste d'injection en réfrigérant qui est, traditionnellement, un goulot d'étranglement pendant les phases de préparation de commandes. Le conteneur selon l'invention permet, en effet, de créer une zone tampon en amont du poste d'injection en réfrigérant sans que l'attente du conteneur ne soit préjudiciable à la bonne conservation de produits qu'il contient. Grâce au système selon l'invention, on peut également envisager de charger celui-ci en produits puis de stocker le conteneur éventuellement

scellé dans une chambre froide par exemple pour la durée d'un week-end pour injecter un réfrigérant dans le conteneur immédiatement avant son expédition.

On voit ainsi que le système selon l'invention peut apporter une plus grande flexibilité dans l'organisation d'un entrepôt ainsi que dans la gestion du personnel pendant une phase de préparation de commandes.

Selon une disposition de l'invention, les moyens d'obturation comprennent une trappe articulée vers l'intérieur du conteneur maintenue en position de fermeture par des moyens élastiques susceptibles d'autoriser l'ouverture de la trappe sous une poussée de la canne d'injection du dispositif d'injection et d'extraction. Dans le cadre par exemple de l'automatisation d'un entrepôt, cette disposition selon l'invention permet d'ouvrir la trappe par le simple accostage du dispositif d'injection et d'extraction sur le conteneur.

Selon une forme de réalisation de l'invention, le réservoir cryogénique présente une zone de stockage du réfrigérant en phase solide pourvue d'une ouverture dans laquelle peut être engagée la canne d'injection et une zone de sublimation séparées par des moyens de retenue du réfrigérant en phase solide.

De préférence, la zone de stockage du réfrigérant est équipée d'un brise jet ajouré qui permet d'optimiser la répartition du réfrigérant injecté sous une phase liquide.

Il peut être envisagé que les moyens de moyens de retenue du réfrigérant en phase solide comprennent un treillis dont les mailles retiennent le réfrigérant en phase solide et sont perméables au réfrigérant en phase gazeuse.

Selon une autre possibilité, les moyens de moyens de retenue du réfrigérant en phase solide comprennent une poche en matière textile non tissé dans laquelle est disposé le brise jet et une grille métallique superposée sur la poche.

Pour pouvoir adapter la puissance de refroidissement à la quantité de chargement et/ou à la nature du chargement (produits frais ou surgelés) et/ou à la durée du transport, le réservoir cryogénique peut présenter deux zones de stockage de volumes inégaux dotées chacune d'une ouverture pouvant recevoir une canne d'injection.

Il peut alors être prévu que le dispositif d'injection et d'extraction comprenne deux cannes d'injection ceinturées par une bouche d'aspiration pouvant respectivement s'engager dans les deux ouvertures du réservoir cryogénique. Ces deux cannes peuvent être en fonction indépendamment ou simultanément selon les besoins.

Pour notamment gérer de manière optimale la quantité de réfrigérant, le conteneur peut intégrer des moyens d'identification pouvant être lues par des moyens de lecture embarqués sur le dispositif d'injection et d'extraction.

Selon une possibilité, le conteneur intègre une étiquette radio fréquence à lecture et/ou écriture pouvant notamment mémoriser des données concernant la température de transport du chargement et le dispositif d'injection et d'extraction est équipé d'un lecteur radiofréquence pouvant lire les données d'une étiquette radiofréquence

Selon une autre possibilité, le conteneur intègre une étiquette à code barres représentative notamment de la température de transport du chargement et le dispositif d'injection et d'extraction est équipé d'un lecteur optique pouvant lire une étiquette code barre.

Selon une possibilité, des moyens d'étanchéité sont interposés entre le réservoir cryogénique et le compartiment de transport. Cette disposition permet d'éviter que des gaz provenant de la sublimation du réfrigérant ne migrent du réservoir cryogénique vers le compartiment de transport. Cette disposition peut se montrer avantageuse dans le cas de conteneur de petite taille et permet d'éviter que le produits chargés ne soient exposés et éventuellement abîmer par le flux de gaz provenant de la sublimation du réfrigérant généralement de la neige carbonique.

Selon une autre possibilité, il peut être envisagé de ménager au moins une ouverture entre le réservoir cryogénique et le compartiment de transport. Dans cette configuration du conteneur, le gaz sublimé peut passé depuis le réservoir cryogénique vers le compartiment de transport. Cette disposition peut permettre d'utiliser une partie des frigories du gaz pour favoriser le refroidissement rapide du conteneur et permet aussi de simplifier la structure du conteneur puisqu'il est possible de s'affranchir de la gestion d'une étanchéité entre le réservoir cryogénique et le compartiment de transport.

Selon une forme de réalisation, le système comprend des moyens de contrôle de la position d'accostage du dispositif d'injection et d'extraction avec le conteneur comprenant un circuit inductif pouvant détecter la présence d'un élément métallique encastré dans le conteneur.

Dans une forme d'exécution qui permet notamment de simplifier la structure du réservoir cryogénique, la canne d'injection peut être équipée d'un brise jet ; ce brise jet permet d'assurer une répartition du réfrigérant dans le réservoir cryogénique.

Selon une possibilité de réalisation, le dispositif d'injection et d'extraction comprend (i) une base pouvant être connectée à une installation de stockage de réfrigérant en phase liquide, sur laquelle est fixée la canne d'injection et (ii) un manchon pouvant être connecté à un installation d'extraction de réfrigérant sous forme gazeuse, le manchon supportant un joint périphérique.

Pour sa bonne compréhension, l'invention est maintenant décrite en référence au dessin ci annexé représentant, à titre d'exemple non limitatif, plusieurs formes de réalisation d'un conteneur et d'un dispositif d'injection et d'extraction formant le système logistique selon l'invention.
Figure 1 représentant en perspective une vue générale d'un conteneur selon l'invention,
Figures 2-4, 6-8 et 11-16 montrent plusieurs formes de réalisation d'une trappe pratiquée dans une paroi latérale du conteneur ne faisant pas partie de l'invention,
Figures 5, 9 et 10 montrent une forme de réalisation d'une trappe pratiquée dans une paroi latérate du conteneur selon l'invention,
Figures 13 et 14 montrent en perspective deux formes de réalisation d'un dispositif d'injection et d'aspiration ne faisant pas partie de l'invention,
Figures 15 et 16 représentent deux mises en oeuvre d'un dispositif d'injection et d'aspiration et d'un conteneur ne faisant pas partie de l'invention,
Figure 17 montre une variante d'exécution d'un conteneur selon l'invention,
Figure 18 montre en perspective une forme de réalisation d'un réservoir cryogénique,
Figure 19 est une vue en coupe selon XIX-XIX de Figure 18,
Figures 20 et 21 montrent respectivement, en perspective et en vue de côté, une forme d'exécution d'un dispositif d'injection et d'aspiration.

Il est précisé que les éléments communs aux différentes formes de réalisation portent les mêmes références numériques.

Le système logistique selon l'invention associe deux composantes, à savoir un conteneur 1 et un dispositif d'injection et d'extraction 7 coopérant avec le conteneur 1.

Le conteneur 1 est un conteneur qui est notamment destiné à stocker et à transporter des produits sous température dirigée tels que produits frais ou produits surgelés.

Comme on peut le voir, par exemple sur la figure 1, le conteneur 1 présente une caisse 2 sur laquelle une porte 3 est articulée ; la porte 3 est maintenue en position de fermeture sur la caisse 2 par des moyens de fermeture. La caisse 2 dans les exemples illustrés sur les figures présente une forme parallélépipédique qui constitue une possibilité de réalisation classique du conteneur. Néanmoins, il est possible d'envisager d'autres formes pour la caisse 2.

Dans l'exemple représenté, la caisse 2 repose sur l'une de ses petites faces et est équipée de quatre roulettes permettant son déplacement.

La caisse 2, tout comme la porte 3, est réalisée dans un matériau thermiquement isolant. La caisse 2 et la porte 3 peuvent notamment être réalisées par rotomoulage avec des parois polyéthylène entre lesquelles est injectée une mousse de polyuréthane.

La caisse 2 peut toutefois être également réalisée par un assemblage de panneaux isolants. La caisse 2 présente donc une ouverture rectangulaire qui est fermée par la porte 3.

De manière classique, le conteneur 1 présente donc un compartiment interne qui se divise en un compartiment de transport 4 dans lequel peut être placé un chargement dont la température doit être dirigée et un réservoir cryogénique 5 qui peut recevoir un réfrigérant en phase solide. Ce réfrigérant peut être notamment du dioxyde de carbone sous forme de neige.

Comme cela apparaît sur les différentes figures 1 à 12, il est prévu selon l'invention que le conteneur 1 présente une ou plusieurs fenêtres 6 qui sont ménagées dans une des faces de la caisse 2.

Dans les exemples représentés, cette fenêtre 6 est ménagée dans la paroi de la caisse 2 qui est adjacente à la porte 3. Il pourrait tout à fait être envisagé de réaliser cette fenêtre 6 dans une autre des parois de la caisse 2. Il pourrait par exemple être envisagé d'ailleurs de réaliser cette fenêtre 6 dans la paroi supérieure de la caisse 2.

Comme on peut le voir sur les figures, il est prévu des moyens d'obturation de cette fenêtre 6. Ces moyens d'obturation peuvent prendre des formes variables puisqu'il peut être envisagé que ceux-ci s'ouvrent vers l'extérieur du conteneur, ou bien s'ouvrent vers l'intérieur du conteneur.

En ce qui concerne l'ouverture vers l'extérieur du conteneur, on peut voir à la figure 2 une représentation d'un conteneur qui présente deux fenêtres 6 qui sont chacune obturées par une trappe 8 qui est articulée vers l'extérieur du conteneur.

Au niveau de l'axe d'articulation de la trappe 8 sur le conteneur, il peut être prévu un ressort qui maintient chacune des trappes 8 en position de fermeture.

La figure 6 montre en coupe l'une des trappes montrées à la figure 2. Comme on peut le voir à la figure 6, il est prévu un joint d'étanchéité 9 qui, dans cette forme de réalisation, est embarqué sur le conteneur. Ce joint d'étanchéité 9, sur lequel repose la trappe en position de fermeture, permet d'éviter des fuites qui sont préjudiciables au maintien de la réfrigération à l'intérieur du conteneur.

La figure 7 illustre une autre forme de réalisation des moyens d'obturation dans laquelle celle-ci est constituée d'une trappe souple 8a comprenant une âme de mousse 9 qui est recouverte d'une gaine 10 souple. On voit que la gaine souple peut s'étendre au-delà de l'âme de mousse et peut ainsi former une bavette qui est utilisée comme charnière.

La figure 8 montre une autre possibilité de réalisation de la trappe 8 dans laquelle il est prévu, sur la face interne de celle-ci, un insert 12 en mousse qui vient s'emboîter dans la fenêtre 6 pratiquée dans la paroi du conteneur et vient ainsi réaliser l'isolation et l'étanchéité entre la trappe 8 et le conteneur 1.

En matière de trappe s'ouvrant vers l'intérieur du conteneur, il peut être prévu une trappe telle qu'elle est représentée à la figure 9, c'est à dire une trappe 8b qui est articulée par une charnière vers l'intérieur du conteneur. Toutefois, dans la mesure où cette trappe peut présenter des dimensions importantes, il lui faut un volume de dégagement important. C'est pour cela qu'il peut être envisagé de réaliser la trappe en deux parties 8c, 8d qui sont chacune articulée par rapport au conteneur.

D'autres formes d'exécution de la trappe peuvent être envisagées, par exemple par un bouchon 13 de forme légèrement conique qui peut venir s'engager dans une fenêtre 6, également de forme légèrement conique de façon à assurer l'étanchéité lorsque le bouchon est en position.

Comme cela est représenté à la figure 12, on peut également envisager un bouchon 14 muni d'un pas de vis qui vient s'engager dans un filetage prévu dans la paroi du conteneur.

La particularité de la fenêtre 6 qui est réalisée dans la paroi du conteneur isotherme est que celle-ci est prévue pour être en regard d'un réservoir cryogénique 5. Plus spécialement, selon l'invention, il est prévu que chaque fenêtre 6 soit disposée en regard de l'ouverture 15 d'injection du réservoir cryogénique 5.

On peut se reporter à la figure 15 et à la figure 16 pour voir la structure même de ce réservoir cryogénique 5. Ce réservoir cryogénique 5 est donc disposé à l'intérieur du conteneur 1. Il est isolé du compartiment de transport 4 par des moyens d'étanchéité qui peuvent être constitués par un joint 16. Ce réservoir cryogénique 5 se divise lui-même en deux parties, à savoir une zone de stockage 17 du réfrigérant en phase solide, et une zone de sublimation et de détente 18 du réfrigérant. La zone de stockage 17 et la zone de sublimation et de détente 18 sont séparées par un treillis 19 composé d'un filtre retenu par une grille ; ce treillis retient le réfrigérant en phase solide qui est le plus souvent de la neige carbonique, et est perméable au gaz carbonique sublimé.

Les figures 18 et 19 font apparaître une autre forme d'exécution du réservoir cryogénique 5 dans laquelle il possède deux zones de stockage 17a et 17b de volumes inégaux. Chaque zone de stockage 17a et 17b est équipée d'un brise jet 30 qui, dans cette forme de réalisation, est engagée dans une poche 32 de matériau textile non tissé. Une grille métallique est disposée sur le réservoir pour caler les deux poches.

Une plaque 35 en aluminium peut être fixée sur le fond du réservoir pour assurer la diffusion des frigories depuis le réservoir cryogénique vers le compartiment de transport 4.

On peut noter que des canaux 36 peuvent être pratiqués depuis l'intérieur du compartiment cryogénique 5 vers l'extérieur pour renforcer l'échange thermique et évacuer d'éventuels condensats.

Comme on va le voir, il importe que l'ouverture 15 par laquelle le réfrigérant est introduit dans sa zone de stockage 17 et que la zone de détente et de sublimation 18 soit en regard de la fenêtre 6 pratiquée dans la paroi du conteneur 1.

La seconde composante de l'invention est un dispositif d'injection et d'aspiration dont deux formes de réalisation sont montrées aux figures 13 et 14.

Comme on peut le voir sur ces figures, le dispositif d'injection et d'aspiration comprend une base 21 qui peut être connectée à une installation de stockage de réfrigérant en phase liquide. Cette installation bien connue en elle-même n'est pas représentée sur le dessin.

La base 21 du dispositif supporte une canne d'injection 22 dans le cas de la figure 15 ou deux cannes d'injection 22 dans le cas de la figure 16. La ou les cannes d'injection 22 sont ceinturées par un manchon 23 duquel part un conduit 24 qui peut être connecté à une installation d'extraction. Le manchon 23 est équipé à son extrémité libre d'un joint périphérique 26.

On note également que le dispositif, dans ces deux formes de réalisation, peut présenter des moyens de contrôle de position qui peuvent être constitués d'un circuit inductif 27 pouvant détecter la présence d'un élément métallique inclus dans la paroi de la caisse 2 dont on verra la fonction plus loin.

Comme cela apparaît sur la Figure 14 que le dispositif d'injection et d'extraction 7 peut embarquer un lecteur 28 d'étiquettes radio fréquence dont la fonction sera également explicitée plus loin.

La mise en oeuvre de l'invention, en ce qu'elle concerne le conteneur et le dispositif d'injection et d'extraction 7, est la suivante.

Pour cette mise en oeuvre, on se référa plus particulièrement aux figures 15, 16 et 17.

Dans le cadre de la mise en oeuvre de l'invention, le conteneur est utilisé pour transporter des produits sous température dirigée. Pour cela, en réponse à une commande, des produits sont disposés dans le compartiment de transport 4 du conteneur. Une fois qu'un opérateur responsable de ce chargement a terminé son opération, il peut fermer la porte 3 du conteneur et, éventuellement, sceller celle-ci par des moyens permettant de détecter une effraction. Il peut s'agir de scellés ou il peut s'agir de cerclage, par exemple en matière plastique. L'opération de chargement en fonction d'une commande bien spécifique étant achevée, on peut éventuellement prévoir de mettre à jour une étiquette électronique embarquée dans le conteneur.

On peut également envisager de placer sur le conteneur 1 une étiquette à code barre indiquant la nature et le volume et, éventuellement la température de maintien du chargement.

Le conteneur 1 peut ensuite être dirigé vers un poste d'injection de réfrigérant. C'est là qu'intervient le dispositif d'injection et d'extraction 7, selon l'invention.

La trappe, qui ferme la fenêtre 6 ménagée dans la paroi du conteneur, peut alors être ouverte.

Dans l'exemple des figures 15 et 16, cette trappe s'ouvre vers l'extérieur.

Le dispositif d'injection et d'extraction 7 peut être approché du conteneur de telle sorte à ce que la canne d'injection pénètre dans la zone de stockage du réservoir cryogénique 5. La bonne position du dispositif d'injection et d'extraction 7 par rapport au conteneur est vérifiée par le circuit inductif 27 qui peut détecter la présence d'un élément métallique placé dans la paroi du conteneur. Le circuit de contrôle de position d'accostage peut être relié à une unité de commande d'injection du réfrigérant qui, recevant l'information selon laquelle le dispositif d'injection et d'extraction 7 correctement positionné par rapport au conteneur, peut donner l'ordre d'amener le réfrigérant en phase liquide dans le réservoir cryogénique 5 et, simultanément, ordonner la mise en action de l'installation d'extraction.

De manière tout à fait spécifique à l'invention, la mise en action des moyens d'extraction fait que, par la dépression qui se crée dans le réservoir cryogénique 5, le dispositif d'injection et d'extraction 7 est plaqué et est maintenu contre le conteneur, sans qu'il soit nécessaire d'en assurer son maintien en position par d'autres moyens.

Le maintien du dispositif d'injection et d'extraction 7 contre le conteneur peut être assisté par des moyens de liaison électromagnétique et/ou mécanique.

L'invention du réfrigérant peut être commandée par une gâchette placée directement sur le dispositif ou peut être automatisée. Dans ce dernier cas, le lecteur radio fréquence placé sur le dispositif d'injection et d'extraction 7 peut être renseigné sur la quantité de réfrigérant qui doit être injecté dans le réservoir cryogénique 5. La quantité de réfrigérant peut également être indiquée par une étiquette à code barres, collée sur le conteneur au moment de la réalisation de la commande.

On voit ainsi que l'opération de chargement du conteneur en produits à transporter et l'opération d'injection du réfrigérant sont totalement déconnectées l'une de l'autre.

L'injection permet d'envisager une automatisation complète de l'opération d'injection de réfrigérant, puisque, comme on l'a vu, l'invention est en mesure de fournir une solution globale dans laquelle le conteneur porte, sous forme d'une étiquette radio fréquence ou d'un code barres, ou d'autres moyens, des données sur la quantité de réfrigérant à injecter dans le réservoir cryogénique, et d'autre part, le dispositif d'injection grâce à sa retenue contre le conteneur peut être facilement automatisé.

De préférence, la trappe 8 s'ouvre vers l'intérieur du conteneur et est maintenue en position fermée par un ou plusieurs ressorts. Ainsi, c'est l'approche de la canne d'injection 22 qui ouvre la trappe 8.

On note aux figures 15 à 16 deux variantes de réalisation de la canne d'injection 22 et du réservoir cryogénique 5.

A la figure 15, la canne d'injection 22 elle-même reçoit un treillis 29 qui permet la répartition du réfrigérant injecté. On voit alors que le réservoir cryogénique peut alors être d'une structure extrêmement simple.

A la figure 16, la canne d'injection 22 est engagée dans un brise jet 30 qui équipe la zone de stockage du réfrigérant en phase solide et dans lequel peut s'effectuer la détente du réfrigérant et qui permet une bonne répartition du réfrigérant injecté.

Le dispositif d'injection et d'extraction représenté sur les Figures 20 et 21 possède une canne d'injection munie à son extrémité de deux buses d'injection 37 dont l'entraxe est égal à celui de l'entraxe entre les ouvertures 15 conduisant respectivement à chaque zone de stockage 17a, 17b.

La canne d'injection est protégée par un bouclier 36 ajouré qui a une double fonction.

D'une part, ce bouclier assure une protection de la canne d'injection et des buses positionnées à son extrémité ; d'autre part, ce bouclier permet de pousser la trappe 8 lors de l'accostage du dispositif d'une injection et d'extraction dans la fenêtre 6. On retrouve dans cette forme de réalisation les dispositions essentielles de l'invention, à savoir la présence d'un manchon d'extraction qui entoure la canne d'injection 22. Comme cela apparaît sur les figures 20 et 21, le dispositif d'injection et d'extraction 5 peut être équipé de poignées 39.

Quant à la figure 17, elle illustre une possibilité de réalisation du conteneur dans laquelle le réservoir cryogénique 5 communique avec le compartiment de chargement par des ouvertures. De façon pratique, le conteneur 1 peut présenter dans ses parois internes des rainures qui peuvent recevoir le réservoir cryogénique 5 ; il peut être prévu de réaliser des entailles dans ces rainures pour permettre la communication avec le compartiment de transport 4. On voit donc, comme le représentent les flèches sur le dessin, que le réfrigérant sublimé peut alors passer dans le compartiment de transport 4 et contribuer directement au refroidissement de ce dernier.

Cette configuration simplifie la structure du compartiment et est tout à fait compatible avec le dispositif d'injection et d'extraction 7 qui a été décrit. Notamment, le maintien du dispositif d'injection contre le conteneur par la dépression créée dans le conteneur fonctionne de la même manière pour le conteneur montré à la figure 17 puisque le compartiment de transport 4 et le réservoir cryogénique 5 forment un ensemble étanche lorsque la porte 3 est fermée.

Bien entendu, l'invention n'est pas limitée aux formes de réalisation représentées, à titre d'exemple non limitatif, mais elle en embrasse au contraire toutes les variantes de réalisation.

## Revendications

1. Système logistique de transport d'un chargement sous température dirigée, ledit système comprenant :
- un conteneur (1) présentant une caisse (2) en matériau isolant présentant une ouverture fermée par une porte (3) en matériau isolant délimitant un compartiment interne présentant un compartiment de transport (4) pouvant recevoir le chargement et un réservoir cryogénique (5) pourvu d'une ouverture (15) pouvant recevoir un réfrigérant en phase solide,
- un dispositif d'injection et d'extraction (7) comprenant une canne d'injection (22) permettant d'injecter le réfrigérant en phase liquide dans le réservoir cryogénique (5) dans lequel le réfrigérant se détend en phase solide et en phase gazeuse et comprenant un manchon (23) délimitant une bouche d'extraction du réfrigérant en phase gazeuse,
le système étant **caractérisé en ce que** le conteneur (1) présente, en outre, une fenêtre (6) aménagée dans une face de la caisse (2) et située en regard de l'ouverture (15) du réservoir cryogénique, fermée par une trappe (8) articulée vers l'intérieur du conteneur (1), le dispositif d'injection et d'extraction (7) pouvant venir en position sur la fenêtre (6) et la trappe (8) étant maintenue en position de fermeture par des moyens élastiques susceptibles d'autoriser l'ouverture de la trappe (8) sous une poussée de la canne d'injection (22) du dispositif d'injection et d'extraction (7), la canne d'injection (22) étant protégée par un bouclier (36) ajouré permettant de pousser la trappe (8).

2. Système logistique selon la revendication 1, **caractérisé en ce que** le réservoir cryogénique (5) présente une zone de stockage (17) du réfrigérant en phase solide pourvue d'une ouverture dans laquelle peut être engagée la canne d'injection (22) et une zone de sublimation (18) séparées par des moyens de retenue du réfrigérant en phase solide.

3. Système logistique selon la revendication 2, **caractérisé en ce que** la zone de stockage (17) du réfrigérant est équipée d'un brise jet (30) ajouré qui permet la répartition du réfrigérant injecté sous une phase liquide.

4. Système logistique selon la revendication 3, **caractérisé en ce que** les moyens de moyens de retenue du réfrigérant en phase solide comprennent un treillis (19) dont les mailles retiennent le réfrigérant en phase solide et sont perméables au réfrigérant en phase gazeuse.

5. Système logistique selon la revendication 3, **caractérisé en ce que** les moyens de moyens de retenue du réfrigérant en phase solide comprennent une poche (32) en matière textile non tissé dans laquelle est disposé le brise jet (30) et une grille métallique (34) superposée sur la poche.

6. Système logistique selon l'une des revendications 1 à 5, **caractérisé en ce que** le réservoir cryogénique (5) présente deux zones de stockage (17a,17b) de volumes inégaux dotées chacune d'une ouverture pouvant recevoir une canne d'injection.

7. Système logistique selon la revendication 6, **caractérisé en ce que** le dispositif d'injection et d'extraction (7) comprend deux cannes d'injection (22) ceinturées par une bouche d'aspiration (23) pouvant respectivement s'engager dans les deux ouvertures du réservoir cryogénique (5).

8. Système logistique selon l'une des revendications 1 à 7, **caractérisé en ce que** le conteneur (1) intègre des moyens d'identification pouvant être lues par des moyens de lecture embarqué sur le dispositif d'injection et d'extraction (7).

9. Système logistique selon la revendication 8, **caractérisé en ce que** le conteneur (1) intègre une étiquette radio fréquence à lecture et/ou écriture pouvant notamment mémoriser des données concernant la température de transport du chargement et le dispositif d'injection et d'extraction (7) est équipé d'un lecteur radiofréquence pouvant lire les données de l'une étiquette radiofréquence

10. Système logistique selon la revendication 8, **caractérisé en ce que** le conteneur (1) intègre une étiquette à code barres représentative notamment de la température de transport du chargement et le dispositif d'injection et d'extraction (7) est équipé d'un lecteur optique pouvant lire une étiquette code barre.

11. Système logistique selon l'une des revendications 1 à 10, **caractérisé en ce que** des moyens d'étanchéité sont interposés entre le réservoir cryogénique (5) et le compartiment de transport (4).

12. Système logistique selon l'une des revendications 1 à 10, **caractérisé en ce que** au moins une ouverture est ménagée entre le réservoir cryogénique (5) et le compartiment de transport (4).

13. Système logistique selon la revendication 12, **caractérisé en ce que** le système comprend des moyens de contrôle de la position d'accostage du dispositif d'injection et d'extraction (7) avec le conteneur (1) comprenant un circuit inductif (27) pouvant détecter la présence d'un élément métallique encastré dans le conteneur.

14. Système logistique selon l'une des revendications 1 à 13, **caractérisé en ce que** la canne d'injection (22) est équipée d'un brise jet (29) qui permet la répartition du réfrigérant injecté.

15. Système logistique selon l'une des revendications 1 à 14, **caractérisé en ce que** le dispositif d'injection et d'extraction (7) comprend (i) une base (21) pouvant être connectée à une installation de stockage de réfrigérant en phase liquide, sur laquelle est fixée la canne d'injection (22) et (ii) un manchon (23) pouvant être connecté à un installation d'extraction de réfrigérant sous forme gazeuse, le manchon (23) supportant un joint périphérique (26).

## Patentansprüche

1. Logistiksystem für den Transport einer Last bei kontrollierter Temperatur, wobei das System umfasst:
- einen Behälter (1) mit einem Kasten (2) aus Isolationsmaterial, der eine mit einer Tür (3) aus Isolationsmaterial verschließbare Öffnung aufweist, der ein inneres Abteil begrenzt, das ein Transportabteil (4) aufweist, das die Last aufnehmen kann, und einem Kryobehälter (5) mit einer Öffnung (15) zur Aufnahme eines Kühlmittels in fester Phase,
- eine Einspritz- und Ableitungsvorrichtung (7), die ein Einspritzrohr (22) umfasst, das erlaubt, das Kühlmittel in flüssiger Phase in den Kryobehälter (5) einzuspritzen, in dem sich das Kühlmittel in fester Phase und in gasförmiger Phase entspannt, und einen Stutzen (23) umfasst, der eine Ableitungsmündung des Kühlmittels in gasförmiger Phase begrenzt,
wobei das System **dadurch gekennzeichnet ist, dass** der Behälter (1) ferner ein Fenster (6) aufweist, das in einer Seite des Kastens (2) ausgebildet ist und sich gegenüber der Öffnung (15) des Krybehälters befindet, das mit einer Klappe (8) verschlossen ist, die nach innerhalb des Behälters (1) angelenkt ist, wobei die Einspritz- und Ableitungsvorrichtung (7) auf dem Fenster (6) in Position kommen kann und die Klappe (8) von elastischen Mitteln in Verschlussstellung gehalten wird, die imstande sind, das Öffnen der Klappe (8) bei einem Schub des Einspritzrohrs (22) der Einspritz- und Ableitungsvorrichtung (7) zu erlauben, wobei das Einspritzrohr (22) von einem durchbrochenen Schild (36) geschützt ist, der erlaubt, die Klappe (8) zu schieben.

2. Logistiksystem nach Anspruch 1, **dadurch gekennzeichnet, dass** der Kryobehälter (5) eine Lagerzone (17) des Kühlmittels in fester Phase aufweist, die mit einer Öffnung ausgestattet ist, in die das Einspritzrohr (22) einführbar ist, und eine Sublimationszone (18), die durch Rückhaltemittel des Kühlmittels in fester Phase getrennt sind.

3. Logistiksystem nach Anspruch 2, **dadurch gekennzeichnet, dass** die Lagerzone (17) des Kühlmittels mit einem durchbrochenen Strahlbrecher (30) ausgestattet ist, der die Verteilung des in einer flüssigen Phase eingespritzten Kühlmittels erlaubt.

4. Logistiksystem nach Anspruch 3, **dadurch gekennzeichnet, dass** die Rückhaltemittel des Kühlmittels in fester Phase ein Geflecht (19) umfassen, dessen Maschen das Kühlmittel in fester Phase zurückhalten und für Kühlmittel in gasförmiger Phase durchlässig sind.

5. Logistiksystem nach Anspruch 3, **dadurch gekennzeichnet, dass** das Rückhaltemittel des Kühlmittels in fester Phase eine Tasche (32) aus textilem Vliesmaterial umfassen, in der der Strahlbrecher (30) angeordnet ist, und ein über der Tasche angeordnetes Metallgitter (34).

6. Logistiksystem nach einem der Ansprüche 1 bis 5, **dadurch gekennzeichnet, dass** der Kryobehälter (5) zwei Lagerzonen (17a, 17b) ungleichen Volumens aufweist, die jeweils mit einer Öffnung ausgestattet sind, die ein Einspritzrohr aufnehmen kann.

7. Logistiksystem nach Anspruch 6, **dadurch gekennzeichnet, dass** die Einspritz- und Ableitungsvorrichtung (7) zwei Einspritzrohre (22) umfasst, die von einer Ansaugmündung (23) umgeben sind, die jeweils in die zwei Öffnungen des Kryobehälters (5) einsetzbar sind.

8. Logistiksystem nach einem der Ansprüche 1 bis 7, **dadurch gekennzeichnet, dass** der Behälter (1) Identifikationsmittel integriert, die von Lesemittel ablesbar sind, die in die Einspritz- und Ableitungsvorrichtung (7) eingebaut sind.

9. Logistiksystem nach Anspruch 8, **dadurch gekennzeichnet, dass** der Behälter (1) ein lesbares und/oder beschreibbares Funkfrequenzetikett integriert, das insbesondere Daten speichern kann, die die Transporttemperatur der Last betreffen, und die Einspritz- und Ableitungsvorrichtung (7) mit einem Funkfrequenz-Lesegerät ausgestattet ist, das die Daten eines Funkfrequenzetiketts lesen kann.

10. Logistiksystem nach Anspruch 8, **dadurch gekennzeichnet, dass** der Behälter (1) ein Strichcodeetikett integriert, das insbesondere für die Transporttemperatur der Last repräsentativ ist, und die Einspritz- und Ableitungsvorrichtung (7) mit einem optischen Lesegerät ausgestattet ist, das ein Strichcodeetikett lesen kann.

11. Logistiksystem nach einem der Ansprüche 1 bis 10, **dadurch gekennzeichnet, dass** Abdichtmittel zwischen dem Kryobehälter (5) und dem Transportabteil (4) zwischengestellt sind.

12. Logistiksystem nach einem der Ansprüche 1 bis 10, **dadurch gekennzeichnet, dass** zwischen dem Kryobehälter (5) und dem Transportabteil (4) mindestens eine Öffnung ausgebildet ist.

13. Logistiksystem nach Anspruch 12, **dadurch gekennzeichnet, dass** das System Kontrollmittel der Andockposition der Einspritz- und Ableitungsvorrichtung (7) an dem Behälter (1) umfasst, der einen induktiven Kreis (27) umfasst, der die Anwesenheit eines in den Behälter eingeführten Metallelements ermitteln kann.

14. Logistiksystem nach einem der Ansprüche 1 bis 13, **dadurch gekennzeichnet, dass** das Einspritzrohr (22) mit einen Strahlbrecher (29) ausgestattet ist, der die Verteilung des eingespritzten Kühlmittels erlaubt.

15. Logistiksystem nach einem der Ansprüche 1 bis 14, **dadurch gekennzeichnet, dass** die Einspritz- und Ableitungsvorrichtung (7) umfasst:
(i) eine Basis (21), die mit einer Lagereinrichtung von Kühlmittel in flüssiger Phase verbindbar ist, an der das Einspritzrohr (22) befestigt ist, und
(ii) einen Stutzen (23), der mit einer Ableitungseinrichtung von Kühlmittel in gasförmiger Form verbindbar ist, wobei der Stutzen (23) eine periphere Dichtung (26) trägt.

## Claims

1. A logistics system for the transportation of a load under controlled temperature conditions, said system comprising:
- a container (1) having a body (2) made of insulating material having an opening that is closed by a door (3) made of insulating material, which defines an inner compartment having a transport compartment (4) that is able to receive the load and a cryogenic vessel (5) provided with an opening (15) designed for receiving a refrigerant in solid phase.
- an injection and extraction device (7) comprising an injection nozzle (22) to be used for injecting the refrigerant in liquid phase into the cryogenic vessel (5) in which the refrigerant distends in the solid phase and in the gaseous phase, and comprising a sleeve (23) defining an extraction orifice for extracting the refrigerant in gaseous phase,
the system being **characterised in that** the container (1) has, in addition, a window (6) fitted into one surface of the body (2) and located so as to face the opening (15) of the cryogenic vessel, closed by a trap door (8) articulated towards the interior of the container (1), the said injection and extraction device (7) being capable of coming into position on the window (6) and the trap door (8) being maintained in closed position by way of resilient means that are capable of allowing the opening of the door (8) with a push of the injection nozzle (22) of the injection and extraction device (7), the injection nozzle (22) being protected by an openwork shield (36) allowing for the pushing of the trap door (8).

2. A logistics system according to claim 1, **characterised in that** the cryogenic vessel (5) has a storage area (17) for storing the refrigerant in the solid phase provided with an opening in which the injection nozzle (22) may be engaged and a sublimation area (18) separated by the means for retaining the refrigerant in the solid phase.

3. A logistics system according to claim 2, **characterised in that** the area for storage (17) of the refrigerant is equipped with an open flow aerator (30) which enables the distribution of the refrigerant injected in a liquid phase.

4. A logistics system according to claim 3, **characterised in that** the means for retaining the refrigerant in the solid phase comprise of a latticework (19) whose meshes retain the refrigerant in the solid phase and are permeable to the refrigerant in the gaseous phase.

5. A logistics system according to claim 3, **characterised in that** the means for retaining the refrigerant in the solid phase comprises of a pocket (32) made of non woven textile material in which is arranged the flow aerator (30), and a metal grill (34) superposed over the pocket.

6. A logistics system according to one of claims 1 to 5, **characterised in that** the cryogenic vessel (5) has two storage areas (17a, 17b) of unequal volume with each one provided with an opening that is capable of receiving an injection nozzle.

7. A logistics system according to claim 6, **characterised in that** the injection and extraction device (7) comprises two injection nozzles (22) enclosed within the surrounding suction port (23), which are respectively capable of engaging in the two openings of the cryogenic vessel (5).

8. A logistics system according to one of claims 1 to 7, **characterised in that** the container (1) integrates the means for identification that may be read by the built-in reading unit fitted on the injection and extraction device (7).

9. A logistics system according to claim 8, **characterised in that** the container (1) integrates a radio frequency identification tag with read and / or write memory that is able in particular to store data pertaining to the temperature for transportation of the load and the injection and extraction device (7) is equipped with a radio frequency reader that is able to read the data from a radio frequency tag.

10. A logistics system according to claim 8, **characterised in that** the container (1) integrates a bar code label representative in particular of the temperature for transportation of the load and the injection and extraction device (7) is equipped with an optical reader that is able to read the a bar code label.

11. A logistics system according to one of claims 1 to 10, **characterised in that** the means for air tight sealing are interposed between the cryogenic vessel (5) and the transport compartment (4).

12. A logistics system according to one of claims 1 to 10, **characterised in that** at least one opening is provided between the cryogenic vessel (5) and the transport compartment (4).

13. A logistics system according to claim 12, **characterised in that** the system comprises the means for controlling the position of docking of the injection and extraction device (7) with the container (1) comprising an inductive circuit (27) that is able to detect the presence of a metallic element embedded in the container.

14. A logistics system according to one of claims 1 to 13, **characterised in that** the injection nozzle (22) has a flow aerator (29) which enables the distribution of the injected refrigerant.

15. A logistics system according to one of claims 1 to 14, **characterised in that** the injection and extraction device (7) comprises (i) a base (21) capable of being connected to an installation for storage of the refrigerant in the liquid phase, on which is fixed the injection nozzle (22); and (ii) a sleeve (23) capable of being connected to a system for extraction of the refrigerant in gaseous form, the sleeve(23) supporting a peripheral sealing gasket (26).
